# EUROPÄISCHE PATENTSCHRIFT

(11) **EP 0 075 274 B1**
(45) Veröffentlichungstag und Bekanntmachung des Hinweises auf die Patenterteilung: **20.03.1985**
(21) Anmeldenummer: 82108528.9
(22) Anmeldetag: 16.09.1982
(51) Int. Cl.: F24H 1/10, A47L 15/42, D06F 39/04

(54) **Durchlauferhitzer**
Continuous-flow heater
Chauffe-eau instantané

(30) Priorität: 25.09.1981 DE 3138293
(43) Veröffentlichungstag der Anmeldung: 30.03.1983
(73) Patentinhaber: ELPAG AG CHUR, CH-7001 Chur (CH)
(72) Erfinder: Bleckmann, Ingo, Dr. Dipl.-Ing., A-5010 Salzburg (AT)
(74) Vertreter: Liedl, Gerhard, Dipl.-Phys.

## Beschreibung

In Geschirrspül- bzw. Waschmaschinen erfolgt die Erhitzung der Spül- bzw. Waschlauge in einem Sammelbehälter mit Hilfe von in diesem Sammelbehälter vorhandenen Heizstäben. Dabei wird das gesamte Volumen der im Sammelbehälter vorhandenen Spül- bzw. Waschlauge erwärmt, wozu ein relativ hoher Energiebedarf notwendig ist, obgleich häufig für den vorzunehmenden Waschvorgang geringere Laugenmengen, als im Sammelbehälter beim jeweiligen Heizvorgang vorhanden sind, ausreichen würden.

Ein Beispiel einer derartigen Geschirrspülmaschine zeigt die US-A Nr. 3023757. Im Schmutzwassersumpf des das Geschirr aufnehmenden Behälters ist dabei ein ringförmiger Rohrheizkörper angeordnet.

Es ist auch z.B. aus der US-A Nr. 3130737 bekannt, bei einer Geschirrspülmaschine den der Trocknung des Geschirrs dienenden Luftstrom durch eine Wärmespeichereinrichtung zu leiten, die von einem elektrischen Heizwiderstand erhitzt wird.

Aus der FR-A1 Nr. 2331232 ist ein Durchflusserhitzer bekannt geworden, bei dem an die offene Stirnwand eines im Querschnitt runden oder quadratischen Kunststoffbehälters ein Einsatz gesetzt wird, welcher zwei um 90° versetzte U-förmige Rohrheizkörper trägt. Ein Wasserauslauf ist an der gegenüberliegenden Stirnwand des Behälters vorgesehen. Der Wassereinlauf erfolgt über einen von der Mantelfläche des Behälters abstehenden Stutzen.

Aus der DE-A1 Nr. 2455326 ist ein elektrischer Durchlauferhitzer für Haushaltskaffeemaschinen bekannt geworden, bei dem unter einer Trägerplatte bzw. Abstellplatte für eine Kaffeekanne ein kreisförmig verlaufendes Wasserführungsrohr an-, geordnet ist. Das Wasserführungsrohr besitzt in der Nähe seiner Enden Abbiegungen, welche Löcher besitzen, über die ein hufeisenförmig gebogener Rohrheizkörper _{"}eingefädelt" wird. Der Einfädelvorgang lässt sich offensichtlich nur realisieren, wenn die Anschlussenden des Rohrheizkörpers sehr kurz gehalten werden. Die z.B. in Fig. 3 dargestellte Ausführungsform erscheint nicht funktionsfähig, da sich das eingefädelte gerade Anschlussende nicht durch die kreisringförmige Rundung des Wasserrohres schieben lässt. Abgesehen davon, dass der Einfädelvorgang schwierig durchzuführen ist, ergibt sich der Nachteil, dass der Rohrheizkörper stellenweise an der Innenmantelfläche des Wasserrohres anliegt und zwar mit entsprechendem Wärmeverlust nach aussen. Die Strömungsverhältnisse, insbesondere in den Knickstellen, sind weiterhin ungünstig. Es ist möglich, dass sich der Durchflusserhitzer für eine Kafeemaschine mit schubweiser Förderung des einlaufenden Wassers eignet. Die Konstruktion wäre jedoch für die erheblich grössere durchfliessende Flüssigkeitsmenge bei einer Geschirrspülmaschine nicht geeignet.

Aus der DE-A1 Nr. 2440426 ist ein elektrischer Durchlauferhitzer bekannt geworden, bei dem ein gradlinig verlaufender Rohrheizkörper durch die Stirnenden eines wärmeisolierten Behälters hindurchgeführt ist. Der Wassereinlauf bzw. -auslauf erfolgt über Stutzen, die an den Mantel des Behälters angesetzt sind. Schwierigkeiten bereiten bei dieser Konstruktion die Wärmespannungen. Beim Anheizen oder beim Trockengehen des Rohrheizkörpers dehnt sich dieser wesentlich stärker aus als der Behälter, so dass die Durchführungsstellen des Rohrheizkörpers durch den Behälter aufreissen.

Aus der FR-A Nr. 1556294 ist ein Durchflusserhitzerfür Zentralheizungen bekanntgeworden, der ähnlich ausgebildet ist wie der Durchflusserhitzer gemäss der DE-A1 Nr. 2440426.

Der Durchflusserhitzer gemäss der Erfindung soll rohrförmig mit offenen Stirnenden so ausgebildet sein, dass die üblichen Zufluss- bzw. Abflussschläuche einer Geschirrspülmaschine unmittelbar auf die Stirnenden aufgesetzt werden können. Auf diese Weise soll der ziemlich kräftige Durchflussstrom nicht behindert, insbesondere nicht durch rechtwinklige Abbiegungen od.dgl. gestört werden.

Aufgabe der Erfindung ist es also, einen für Geschirrspül- bzw. Waschmaschinen geeigneten elektrischen Durchlauferhitzer zu schaffen, welcher unmittelbar in die Schlauchanschlüsse bekannter Maschinen eingesetzt werden kann, so dass bei unbehindertem Flüssigkeitsstrom eine energiesparende Aufheizung desselben ermöglicht wird und eine leichte Auswechslung des Durchlauferhitzers möglich ist.

Diese Aufgabe wird gelöst durch den Anspruch 1, wobei Weiterbildungen der Erfindung in den Unteransprüchen angegeben sind.

Der Durchlauferhitzer ist also so ausgebildet, dass er direkt an den in der Geschirrspül- bzw. Waschmaschine vorhandenen Schlauch für die Spül- bzw. Waschflüssigkeit, welche in den Spül- bzw. Waschlaugensammelbehälter eingeleitet werden soll, angesetzt bzw. eingesetzt werden kann. Dies lässt sich dadurch bewerkstelligen, dass das Durchlaufrohr des Durchlauferhitzers an beiden Anschlussenden auf den Durchmesser des Schlauches abgestimmt ist. Dieser beträgt in einer Geschirrspülmaschine etwa 20 bis 22 mm. Die Länge des Rohrheizkörpers, der in das Durchlaufrohr ragt, wird je nach geforderter Heizleistung bemessen. Es können auch mehrere Rohrheizkörper als Heizeinrichtung im Durchlaufrohr vorhanden sein. Auf diese Weise lässt sich eine energieeinsparende rasche Erhitzung der für den Spül- bzw. Waschvorgang benötigten Spül- bzw. Waschlauge erzielen. Von Vorteil ist die Erfindung insbesondere dann, wenn geringe Laugenmengen erhitzt werden sollen.

Zum Schutze des Betriebs ohne Flüssigkeit kann ein Trockengehschutz, z.B. in Form eines Bimetallschalters, der an der Aussenseite des Durchlaufrohres und in Abhängigkeit von der Temperatur des Durchlaufrohres betätigt wird, vorhanden sein. Auf diese Weise wird gewährleistet, dass dann, wenn das Durchlaufrohr nicht von zu erhitzender Flüssigkeit durchströmt wird, der Bimetallschalter geöffnet ist, so dass die Stromversorgung der Heizeinrichtung des Durchlauferhitzers mit Sicherheit abgeschaltet ist.

Das Durchlaufrohr sowie das Mantelrohr des Rohrheizkörpers bzw. der Rohrheizkörper können aus Chrom/Nickel-Stahl bestehen, wobei das Mantelrohr des Rohrheizkörpers edler ist als das Durchlaufrohr. Eine sichere und dichte Befestigung der Rohrheizkörper im Durchlaufrohr lässt sich durch Verlöten des Mantelrohres des Rohrheizkörpers mit dem Durchlaufrohr erzielen, wobei das Mantelrohr des Rohrheizkörpers in Bohrungen des Durchlaufrohres eingesteckt ist. Die Anschlussenden bzw. Anschlussklemmen des Rohrheizkörpers bzw. der Rohrheizkörper ragen dabei aus dem Durchlaufrohr heraus, so dass der Anschluss der Rohrheizkörper an eine elektrische Stromversorgung ohne weiteres möglich ist.

In den beiliegenden Figuren sind Ausführungsbeispiele der Erfindung dargestellt. Anhand dieser Figuren wird die Erfindung noch näher erläutert. Es zeigen:
Fig.1 1 eine Seitenansicht eines Ausführungsbeispiels des Durchlauferhitzers;
Fig. 2 einen Schnitt entlang der Schnittlinie 11-11 in der Fig. 1.

Beim dargestellten Ausführungsbeispiel besitzt der Durchlauferhitzer ein Durchlaufrohr 1 mit einem gekrümmten Teil 12. An der Aussenkrümmung des gekrümmten Teils 12 des Durchlaufrohres 1 sind Bohrungen vorgesehen, durch die zwei Rohrheizkörper 2, 3 hindurchgesteckt sind und an diesen Stellen durch Lötungen 18,19,20,21 dicht durch die Bohrungen hindurchgeführt und in diesen Bohrungen befestigt sind. Die Rohrheizkörper 2 und 3 sind U-förmig bzw. haarnadelförmig gebogen und der grösste Teil der parallelen Schenkel der Rohrheizkörper erstrecken sich in das Innere des Durchlaufrohres 1. An den aus dem Durchlaufrohr 1 herausragenden Anschlussenden 8,9 und 10,11 der Rohrheizkörper können Stromversorgungskabel in einfacher Weise für die Energieversorgung der Rohrheizkörper angeschlossen werden. Wie insbesondere aus der Fig. 2 zu ersehen ist, besitzen die einzelnen Schenkel der Rohrheizkörper 2 und 3 einen Winkelabstand von 90° voneinander.

Der Durchmesser des Durchlaufrohres 1 ist an den Durchmesservon Schlauchstücken 4, 5 angepasst und direkt an diesen Schlauchstücken angesteckt. Der von den Schlauchstücken 4 und 5 gebildete Schlauch dient zur Zuführung der Spül- bzw. Waschlauge in den Spülraum bzw. Waschraum der Geschirrspül- bzw. Waschmaschine. Beim dargestellten Ausführungsbeispiel ist der Aussendurchmesser des Durchlaufrohres 1 an seinen jeweiligen Anschlussenden 6 und 7 angepasst an den Innendurchmesser der Schlauchstücke 4 und 5. Die Schlauchstücke sind über die Anschlussenden 6 und 7 geschoben und mit Hilfe von beispielsweise Klemmschellen 22, 23 befestigt.

An der Aussenseite des Durchlaufrohres 1 befindet sich ein Bimetallschalter 17, der in geöffnetem Zustand die Stromversorgung der Rohrheizkörper 2 und 3 unterbricht. Dieser Bimetallschalter ist dann geöffnet, wenn keine zu erhitzende Flüssigkeit durch das Durchlaufrohr 1 fliesst. Auf diese Weise wird ein Trockengehschutz des Durchlauferhitzers erzielt.

In gebräuchlichen Geschirrspülmaschinen beträgt der Durchmesser für den Schlauch, welcher die Spül- bzw. Waschlauge zum Sammelraum bzw. Waschraum transportiert, etwa 20 bis 22 mm. Es ist natürlich auch möglich, nur die Anschlussenden 6 und 7 des Durchlaufrohres an diesen Durchmesser anzupassen und den Teil des Durchlaufrohres 1, in welchem die Rohrheizkörper 2, 3 angeordnet sind, mit grösserem Durchmesser auszustatten, so dass ausreichend Platz vorhanden ist für die Anordnung der Rohrheizkörper innerhalb des Durchlaufrohres 1. Die Länge der im Durchlaufrohr 1 befindlichen Schenkelstücke der Rohrheizkörper 2 und 3 hängt ab von der geforderten Heizleistung.

Durch die Erfindung wird somit ein Durchlauferhitzer für eine Geschirrspül- bzw. Waschmaschine geschaffen, bestehend aus einem mindestens einen gekrümmten Teil 12 aufweisenden Durchlaufrohr 1, in dessen Innerem Rohrheizkörper 2, 3 angeordnet sind, deren Anschlussenden 8, 9, 10, 11 durch den Mantel des Durchlaufrohres 1 nach aussen ragen, wobei die Abdichtung zwischen dem Mantelrohr 16 der Rohrheizkörper 2, 3 und der Wandung des Durchlaufrohres 1 durch Lötungen 18,19,20,21 erzielt wird. In vorteilhafter Weise kann dadurch ein Sammelraum für die Wasch- bzw. Spüllauge, wie er bei herkömmlichen Wasch-und Geschirrspülmaschinen vorhanden ist, eingespart werden.

## Patentansprüche

1. Durchlauferhitzer für die Reinigungs- und Spülflüssigkeit einer Wasch- oder Geschirrspülmaschine, bei dem mindestens ein U-förmig gebogener Rohrheizkörper (2, 3) in dem Flüssigkeitsstrom angeordnet ist, dadurch gekennzeichnet, dass ein Durchlaufrohr vorgesehen ist, welches mindestens einen gekrümmten Teil (12) sowie einen daran anschliessenden geradlinigen Rohrabschnitt aufweist, dass das Durchlaufrohr (1 ) durch Anschliessen beider Rohrenden (6, 7) direkt in den Flüssigkeitsschlauch, der die Reinigungs- bzw. Spülflüssigkeit dem Wasch- bzw. Spülraum der Maschine zuleitet, eingesetzt ist und dass der oder die U-förmig gebogenen Rohrheizkörper (2, 3) in den geradlinigen Rohrabschnitt (15) des Durchlaufrohres mit an einem gekrümmten Teil (12) des Durchlaufrohres (1 ) herausragenden Enden (8 bis 11) angeordnet sind.

2. Durchlauferhitzer nach Anspruch 1, dadurch gekennzeichnet, dass zwei U-förmige Rohrheizkörper (2, 3) mit 90°-Winkelabstand im Durchlaufrohr (1) angeordnet sind.

3. Durchlauferhitzer nach einem der Ansprüche 1 oder 2, dadurch gekennzeichnet, dass zum dichten Herausführen der Anschlussenden (8, 9) bzw. (10, 11 ) des bzw. der Rohrheizkörper (2, 3) das Mantelrohr des Rohrheizkörpers (2 bzw. 3) mit dem Durchlaufrohr (1) verlötet ist.

4. Durchlauferhitzer nach einem der Ansprüche 1 bis 3, dadurch gekennzeichnet, dass die Mantelrohre (16) der Rohrheizkörper (2, 3) und das Durchlaufrohr (1 ) aus Chrom/Nickel-Stahl bestehen.

5. Durchlauferhitzer nach einem der Ansprüche 1 bis 4, dadurch gekennzeichnet, dass an der Aussenseite des Durchlaufrohres (1) als Trockengehschutz ein Bimetallschalter (17) angeordnet ist, der den Versorgungsstromkreis für den bzw. für die Rohrheizkörper (2, 3) schliesst oder unterbricht.

## Claims

1. A continuous flow heater for the cleaning and rinsing liquid in a laundry-washing or dish-washing machine, said continuous flow heater having at least one tubular heater body (2, 3) bent into a U-shape and disposed in the liquid flow path, characterized in that a flow pipe is provided, having at least one curved portion (12) as well as a straight pipe portion connecting therewith, that by being connected at both pipe ends (6, 7) the flow pipe (1) is directly inserted in the liquid-carrying hose supplying the cleaning or rinsing fluid to the washing or rinsing chamber of said machine, and that the tubular heater body or bodies (2, 3), which are bent into U-shape, are disposed within the straight pipe portion (15) of the flow pipe with their ends (8 to 11) protruding from the curved portion (12) of the flow pipe (1).

2. A continuous flow heater according to Claim 1, characterized in that two U-shaped tubular heater bodies (2, 3) are disposed at an angular spacing of 90° relative to each other within the flow pipe (1 ).

3. A continuous flow heater according to any one of Claim 1 or 2, characterized in that the jacket tube of the tubular heater body (2 or 3) is brazed to the flow pipe (1) to sealingly lead-out the connection ends (8, 9) and/or (10, 11) of the tubutar heater body or bodies (2, 3).

4. A continuous flow heater according to any one of Claims 1 to 3, characterized in that the jacket pipes (16) of the tubular heater bodies (2, 3) and the flow pipe (1 ) consist of chrome-nickel steel.

5. A continuous flow heater according to any one of Claims 1 to 4, characterized in that a bimetal-switch (17) is disposed on the outside of the flow pipe (1) as a protection against dry- running, said bimetal-switch closing or interrupting the supply current circuit for the tubular heater body or bodies (2, 3).

## Revendications

1. Chauffe-eau à écoulement libre pour le liquide de nettoyage et de rinçage d'une machine à laver le linge ou la vaisselle, dans lequel au moins un corps de chauffe tubulaire (2, 3) courbé en U est disposé dans le courant du liquide, caractérisé en ce qu'il est prévu un conduit d'écoulement qui comporte au moins une partie courbée (12) ainsi qu'un tronçon rectiligne faisant suite à cette dernière, en ce que le conduit d'écoulement (1) est inséré, par raccordement de ses deux extrémités (6, 7), directement dans le tuyau qui amène le liquide de nettoyage ou de rinçage à l'espace de lavage ou de rinçage de la machine, et en ce que le ou les corps de chauffe tubulaire(s) courbé(s) en U est (sont) disposé(s) dans le tronçon rectiligne du conduit d'écoulement de telle façon que les extrémités (8 à 11) fassent saillie vers l'extérieur au niveau d'une partie courbée (12) du conduit d'écoulement (1).

2. Chauffe-eau à écoulement libre selon la revendication 1, caractérisé en ce que deux corps de chauffe tubulaires (2, 3) en U sont disposés à un intervalle angulaire de 90° dans le conduit d'écoulement 1.

3. Chauffe-eau à écoulement libre selon l'une des revendications 1 ou 2, caractérisé en ce que, pour permettre aux extrémités de connexion (8, 9 et/ou 10, 11) du ou des corps de chauffe tubulaire(s) (2, 3) de sortir de manière étanche du conduit d'écoulement, le tube formant paroi du corps de chauffe (2,3) et le conduit d'écoulement (1) sont reliés entre eux par brasage.

4. Chauffe-eau à écoulement libre selon l'une des revendications précédentes, caractérisé en ce que les tubes (16) formant paroi des corps de chauffe tubulaires (2, 3) et le conduit d'écoulement (1) sont en acier au chrome-nickel.

5. Chauffe-eau à écoulement libre selon l'une des revendications précédentes, caractérisé en ce que, sur le côté extérieur du conduit d'écoulement (1 ), est monté, en tant que protection contre la mise à sec, un interrupteur à bilame (17) qui ferme ou interrompt le circuit d'alimentation pour le ou les corps de chauffe tubulaire(s) (2, 3).
